# EUROPÄISCHE PATENTSCHRIFT

(11) **EP 0 998 613 B1**
(45) Veröffentlichungstag und Bekanntmachung des Hinweises auf die Patenterteilung: **02.10.2002**
(21) Anmeldenummer: 98948823.4
(22) Anmeldetag: 15.07.1998
(51) Int. Cl.: E04C 5/06

(54) **DÜBELLEISTE FÜR SCHUBBEWEHRUNGEN**
DOWEL PIN FOR WEB REINFORCEMENTS
LISTEL A GOUJONS POUR ARMATURES RELEVEES

(30) Priorität: 26.07.1997 DE 19732233; 11.08.1997 DE 19734458
(43) Veröffentlichungstag der Anmeldung: 10.05.2000
(73) Patentinhaber: Deha Ankersysteme GmbH & Co. KG, 64521 Gross-Gerau (DE)
(72) Erfinder: ERNST, Peter, D-65795 Hattersheim (DE)
(74) Vertreter: Riedel, Peter, Dipl.-Ing.
(86) Internationale Anmeldenummer: EP9804391
(87) Internationale Veröffentlichungsnummer: WO99005374

(56) Entgegenhaltungen:
- EP-A- 0 121 510
- EP-A- 0 495 334
- EP-A- 0 744 508
- WO-A-97/23695
- DE-A- 2 829 941
- DE-A- 4 412 598
- DE-U- 29 612 053
- DE-U- 29 713 337
- US-A- 5 605 423

## Beschreibung

Die Erfindung betrifft ein Verfahren zur Herstellung einer Dübelleiste für Schubbewehrungen für Stahlbetonplatten, mit mehreren, parallel und im Abstand zueinander angeordneten Dübeln, die an beiden Enden ihres Dübelschaftes jeweils einen z. B. tellerförmig verbreiterten Dübelkopf aufweisen und mit ihrem einen Ende an einer gemeinsamen Dübelhalteschiene mittels mindestens eines stirnseitig angeformten Verbindungsstücks befestigt sind.

Aus Dübelleisten aufgebaute Schubbewehrungen dienen in Platten oder Balken aus Stahlbeton im Bereich von Auflagerstellen, insbesondere im Bereich von Stützenanschlüssen, der Aufnahme der dort infolge der Stützenkräfte auftretenden Querkräfte und bilden somit eine Durchstanzbewehrung.

Um die Herstellung der Dübelleisten zu vereinfachen, ist es bekannt (EP 0 744 508 A1), die Dübel an der Dübelhalteschiene lösbar zu befestigen, beispielsweise anzuschrauben.

Es ist ebenfalls bekannt (DE A 2 829 941 oder DE A 2 631 505), die Befestigung kraftschlüssig durch Drehung eines Verbindungsstücks herzustellen. Bei einer solchen Ausführung ist keine Schraube und kein Werkzeug für die Befestigung des Dübels der Dübelhalteschiene erforderlich. Das Verbindungsstück ist beispielsweise ein der Stirnseite des Dübels angeformtes T-Stück, das durch eine Öffnung der Dübelhalteschiene gesteckt und verdreht wird, so daß seine seitlichen Arme die Dübelhalteschiene hintergreifen.

Diese formschlüssige Verbindung zwischen dem Dübel und der Dübelhalteschiene ist zwar einfach, z. B. auf einer Baustelle auszuführen, sie kann jedoch ebenso einfach wieder gelöst werden bzw. sich einfach lösen. Dadurch besteht die Gefahr, daß einzelne oder mehrere Dübel auf der Baustelle von der Dübelhalteschiene absichtlich entfernt werden oder sich unbemerkt bzw. ungewollt lösen und abfallen. Die Schubbewehrung entspricht dann nicht mehr der für die statische Berechnung zugrunde gelegten Ausführung. Eine solche Abweichung von der vorgegebenen Ausführung kann nach dem Betonierung der Stahlbetonplatte nicht mehr festgestellt werden. Um dieses Risiko einer unzureichenden Bewehrung auszuschließen, ist es daher erforderlich, den Einbau der Schubbewehrung bis zum Betoniervorgang so zu überwachen, daß sichergestellt ist, daß keine Dübel von der Dübelhalteschiene gelöst und entfernt werden.

Bei einer Dübelleiste (DE 296 12 053 U1) der eingangs genannten Gattung ist das Verbindungsstück als federbelastete Klemmvorrichtung ausgestaltet. Mittels der Klemmvorrichtung können die einzelnen Dübeln an der Dübelhalteschiene angebracht und mit einer zusätzlichen Befestigungsvorrichtung arretiert werden

Bei einer anderen bekannten Dübelleiste (EP 0 495 334 B1) sind die Dübel an die Dübelhalteschiene angeschweißt. Die bei einer solchen Schweißverbindung erforderliche Erhitzung kann dazu führen, daß sich die Dübelhalteschiene verformt und deshalb nachträglich gerichtet werden muß. Durch den Schweißvorgang der bekannten Art können auch Materialveränderungen im Dübelkopf auftreten, die zu einer Verminderung der Belastbarkeit führen.

Aufgabe der Erfindung ist es daher, eine Dübelleiste der eingangs genannten Gattung so auszubilden, daß sie einfacher, kostengünstiger und zuverlässiger, d.h. ohne Beeinträchtigung der Funktionen von Dübelhalteschiene und/oder Dübel, hergestellt werden kann, daß aber eine nachträgliche Veränderung durch Lösen einzelner Dübel ausgeschlossen ist.

Diese Aufgabe wird bei einer Dübelleiste der eingangs genannten Art allgemein dadurch gelöst, daß das stirnseitige Verbindungsstück des Dübelkopfes durch einen Kaltformvorgang zu einem formschlüssigen Verbindungseingriff mit der Dübelhalteschiene verformt ist. Das einfach gestaltete Verbindungsstück erfordert nur einen geringen Mehraufwand bei der Herstellung des Dübels. Die Dübel können bereits vorgefertigt oder direkt auf der Baustelle beispielsweise durch Verstemmen schnell und dauerhaft mit der Dübelhalteschiene verbunden werden. Ein unbeabsichtigtes Lösen der Dübel von der Dübelhalteschiene ist nicht möglich.

Einer besonders vorteilhaften Ausgestaltung des Erfindungsgedankens zufolge, wobei das Verbindungsstück formschlüssig in einer Öffnung der Dübelhalteschiene aufgenommen wird, ist vorgesehen, daß das formschlüssig in der Öffnung der Dübelhalteschiene aufgenommene Verbindungsstück ein stirnseitig am Dübelkopf angeformter Nietzapfen ist, der durch die Öffnung der Dübelhalteschiene ragt und vernietet wird.

Bei der Herstellung der Dübel kann der Nietzapfen in einfacher Weise und mit nur geringem zusätzlichem Fertigungsaufwand angeformt werden. Die Dübelhalteschiene wird vorzugsweise nur an denjenigen Stellen mit jeweils einer Öffnung als Bohrung oder Stanzung versehen, an denen nach den statischen Vorgaben ein Dübel angeordnet werden soll. Die Verbindung geschieht in einfacher Weise dadurch, daß der durch die Öffnung gesteckte Nietzapfen vernietet wird. Die so hergestellte formschlüssige Verbindung ist nachträglich nicht lösbar, so daß einzelne Dübel nicht entfernt werden können.

Anstelle oder zusätzlich zu der zuvor erwähnten formschlüssigen Aufnahme eines stirnseitig angeformten Verbindungsstücks in der Öffnung der Dübelhalteschiene kann gemäß einer anderen vorteilhaften Ausführung des grundsätzlichen Erfindungsgedankens auch vorgesehen sein, daß die Dübelhalteschiene in eine stirnseitige Quernut des Dübelkopfes eingelegt wird und daß die beiden die Quernut begrenzenden stirnseitigen Ränder des Dübelkopfes seitlich zur Dübelhalteschiene verstemmt werden.

Die der Erfindung zugrunde liegende Aufgabe läßt sich gemäß einer weiteren Ausführung bei einer Dübelleiste der eingangs genannten Art jedoch auch ohne besonderes Verbindungsstück auf einfache Weise auch dadurch lösen, daß die Dübelhalteschiene jedenfalls in dem für die Dübel vorgesehenen Abstand Öffnungen aufweist und die Dübel stirnseitig durch in den Öffnungen vorgesehene Schweißpunkte mit der Dübelhalteschiene verbunden werden.

Die Anformung eines stirnseitigen Verbindungsstücks an den Dübeln ist also dabei entbehrlich. Die Art der vorgeschlagenen Punktschweißung führt zudem zu keiner nachteiligen Verformung der Dübelhalteschiene und zu keiner Verminderung der Belastbarkeit der Verbindung, wie dies bei dem oben erwähnten an sich bekannte Anschweißen der Fall ist. Ein weiterer Vorteil ist, daß die in den Öffnungen vorgesehenen Schweißpunkte gegenüber der Stärke der Dübelhalteschiene nicht auftragen. Auf diese Weise wird eine besonders einfache Schweißverbindung ermöglicht, die schnell und mit geringem Aufwand herstellbar ist.

Von Vorteil ist es, wenn die Schweißpunkte die Öffnungen in der Dübelhalteschiene jedenfalls seitlich vollständig oder im wesentlichen vollständig ausgefüllt werden, um die Aufnahme von Kräften weiter zu verbessern.

Bei dieser und den anderen Ausführungen kann die Dübelhalteschiene zur Drehsicherung in einer stirnseitigen Quernut des Dübelkopfes aufgenommen werden.

Besonders vorteilhaft ist es, wenn die Dübelhalteschiene aus Flachstahl ausgeführt ist.

Weitere Ziele, Merkmale, Vorteile und Anwendungsmöglichkeiten der Erfindung ergeben sich aus der nachfolgenden Beschreibung von Ausführungsbeispielen anhand der Zeichnung. Dabei bilden alle beschriebenen und/oder bildlich dargestellten Merkmale für sich oder in beliebiger Kombination den Gegenstand der Erfindung, auch unabhängig von ihrer Zusammenfassung in einzelnen Ansprüchen oder deren Rückbeziehung.

Es zeigen:
Fig. 1 einen Abschnitt einer Dübelleiste in einer Seitenansicht gemäß einer ersten Ausführung der Erfindung,
Fig. 2 eine vergrößerte Teilansicht eines Dübels und eines Abschnitts der Dübelhalteschiene gemäß Fig. 1 vor dem Zusammenbau,
Fig. 3 einen vergrößerten Schnitt längs der Linie III-III in Fig. 1,
Fig. 4 in einem Schnitt entsprechend der Fig. 3 eine zweite Ausführungsform einer erfindungsgemäßen Dübelleiste,
Fig. 5 eine andere Ausführungsform der Dübelleiste in einem Schnitt entsprechend der Fig. 3,
Fig. 6a - 6c in Seitenansicht, stirnseitiger Ansicht und Draufsicht einen Abschnitt einer Dübelleiste gemäß einer noch weiteren Ausführung der Erfindung.

Die in Fig. 1 dargestellte Dübelleiste 1 dient zum Aufbau einer aus mehreren solchen Dübelleisten bestehenden Schubbewehrung in einer Stahlbetonplatte oder einem ähnlichen Stahlbetonteil. Die Dübelleiste 1 besteht aus einer Dübelhalteschiene 2 und mehreren daran im Abstand und parallel zueinander angeordneten Dübeln 3. Jeder Dübel 3 weist einen länglichen Dübelschaft 4 auf, der glatt oder mit Rippen versehen sein kann. An beiden Enden des Dübelschaftes 4 ist jeweils ein tellerförmig verbreiterter Dübelkopf 5 bzw. 6 mit einer ebenen oder im wesentlichen ebenen Stirnfläche 11 für die Anlage an der Dübelhalteschiene 2 angeformt oder angeschweißt.

Jeweils der eine Dübelkopf 5 ist an der Dübelhalteschiene 2 formschlüssig befestigt. Die Dübelhalteschiene 2 ist eine aus Flachstahl bestehende Blechschiene, die an der Stirnseite der Dübelköpfe 5 anliegt.

An den für die Anordnung eines Dübels 3 bestimmten Stellen ist aus der Dübelhalteschiene 2 jeweils eine Öffnung 7 gebohrt oder gestanzt (Fig. 2). Am Dübelkopf 5 ist stirnseitig ein aus der Stirnfläche 11 herausragendes, als Nietzapfen 8' ausgebildetes Verbindungsstück 8 angeformt, welches bei der Montage der Dübelleiste 1 durch die Öffnung gesteckt und durch Vernieten mit einem Nietkopf 9 versehen wird (Fig. 3).

In Fig. 4 ist gezeigt, daß im Bereich des stirnseitig angeformten Nietzapfens 8 eine Quernut 10 in der Stirnfläche 11 des Dübelkopfes 5 vorgesehen werden kann, um eine Verdrehsicherung der in der Quernut 10 aufgenommenen Dübelhalteschiene 2 zu bilden.

Das Ausführungsbeispiel nach Fig. 5 unterscheidet sich von den vorher beschriebenen Ausführungsbeispielen im wesentlichen dadurch, daß auf einen Nietzapfen 8 und Öffnungen 7 verzichtet wird. Die aus Flachstahl bestehende Dübelhalteschiene 2 ist hierbei in die stirnseitige Quernut 10 des Dübelkopfes 5 eingelegt. Sodann sind die Ränder 10a der Quernut 10 so nach innen verstemmt, daß sie die Dübelhalteschiene 2 unlösbar festhalten.

Eine unlösbare Befestigung von in diesem Fall mit Rippen 13 am Dübelschaft 4 versehenen Dübeln 3 an der aus Flachstahl bestehenden Dübelhalteschiene 2 erfolgt bei dem Ausführungsbeispiel gemäß Fig. 6a bis 6c in der Weise, daß die Dübelhalteschiene 2 an den für die Anordnung eines Dübels 3 bestimmten Stellen eine Öffnung 7 aufweist und der Dübel 3 stirnseitig durch einen in der Öffnung 7 vorgesehenen Schweißpunkt 12 mit der Dübelhalteschiene 2 form- und kraftschlüssig verbunden ist. der Durchmesser der Öffnungen 7, welche zu diesem Zweck vollständig von dem Schweißpunkt 12 ausgefüllt sind, ist etwas geringer als der des Dübelschafts 4. Auch bei dieser Ausführung kann zur Drehsicherung die Dübelhalteschiene 2 in einer Quernut der Stirnfläche 11 des Dübelkopfes 5 aufgenommen sein.

## Patentansprüche

1. Verfahren zur Herstellung einer Dübelleiste für Schubbewehrungen für Stahlbetonplatten, mit mehreren, parallel und im Abstand zueinander angeordneten Dübeln (3), die an beiden Enden ihres Dübelschaftes (4) jeweils einen z.B. tellerförmig verbreiterten Dübelkopf (5, 6) aufweisen und mit ihrem einen Ende an einer gemeinsamen Dübelhalteschiene (2) mittels mindestens eines stirnseitig angeformten Verbindungsstücks (8) befestigt werden, **dadurch gekennzeichnet, daß** das stirnseitige Verbindungsstück (8) des Dübelkopfes (5, 6) durch einen Kaltformvorgang zu einem formschlüssigen Verbindungseingriff mit der Dübelhalteschiene (2) verformt wird.

2. Verfahren zur Herstellung einer Dübelleiste nach Anspruch 1, bei der das Verbindungsstück (8) formschlüssig in einer Öffnung (7) der Dübelhalteschiene (2) aufgenommen ist, **dadurch gekennzeichnet, daß** als Verbindungsstück ein Nietzapfen (8') durch die Öffnung (7) der Dübelhalteschiene (2) gesteckt und vernietet wird.

3. Verfahren zur Herstellung einer Dübelleiste nach Anspruch 1 oder 2, **dadurch gekennzeichnet, daß** die Dübelhalteschiene (2) in eine stirnseitige Quernut (10) des Dübelkopfes (5) eingelegt wird und die das Verbindungsstück bildenden beiden Ränder (10a) der Quernut (10) seitlich zur Dübelhalteschiene (2) verstemmt werden.

4. Verfahren zur Herstellung einer Dübelleiste für Schubbewehrungen für Stahlbetonplatten, mit mehreren, parallel und im Abstand zueinander angeordneten Dübeln (3), die an beiden Enden ihres Dübelschaftes (4) jeweils einen z.B. tellerförmig verbreiterten Dübelkopf (5, 6) aufweisen und mit ihrem einen Ende an einer gemeinsamen Dübelhalteschiene (2) mittels mindestens einer Schweißung befestigt sind, **dadurch gekennzeichnet, daß** die Dübelhalteschiene (2) jedenfalls in dem für die Dübel (3) vorgesehenen Abstand Öffnungen (7) aufweist und die Dübel (3) stirnseitig durch in den Öffnungen (7) vorgesehene Schweißpunkte (12) mit der Dübelhalteschiene (2) verbunden werden.

5. Verfahren zur Herstellung einer Dübelleiste nach Anspruch 4, **dadurch gekennzeichnet, daß** die Öffnungen (7) in der Dübelhalteschiene (2) durch die Schweißpunkte (12) vollständig oder im wesentlichen vollständig ausgefüllt werden.

6. Verfahren zur Herstellung einer Dübelleiste nach Anspruch 4, **dadurch gekennzeichnet, daß** die Dübelhalteschiene (2) in einer stirnseitigen Quernut (10) des Dübelkopfes (5) aufgenommen wird.

7. Verfahren zur Herstellung einer Dübelleiste nach Anspruch 4, **dadurch gekennzeichnet, daß** die Dübelhalteschiene (2) aus Flachstahl besteht.

## Claims

1. Method for the production of a strip of stud-posts for the shear reinforcement of reinforced concrete plates, with several stud-posts (3) arranged parallel to one another at intervals, which at the two ends of their post shaft (4) have in each case a widened post head (5, 6) for example in the shape of a dish, and which are attached at one of their ends to a common stud-holder rail (2) by means of at least one connector element (8) formed at the said end,
**characterised in that**
the connector element (8) at the end of the post head (5, 6) is deformed by a cold-forming process into form-enclosing connection engagement with the stud-holder rail (2).

2. Method for the production of a stud-post strip according to Claim 1, in which the connector element (8) is held in a form-enclosed way in an opening (7) of the holder rail (2),
**characterised in that**
as the connector element a rivet stud (8') is inserted through the opening (7) in the holder rail (2) and riveted.

3. Method for the production of a stud-post strip according to Claims 1 or 2,
**characterised in that**
the holder strip (2) is laid in a transverse groove (10) at the end of the post head (5) and the two edges (10a) of the transverse groove (10) forming the connector element are pressed inwards sideways over the holder rail (2).

4. Method for the production of a stud-post strip for the shear reinforcement of reinforced concrete plates, with several stud-posts (3) arranged parallel to one another at intervals, which at the two ends of their post shaft (4) have in each case a widened post head (5, 6) for example in the shape of a dish, and which are attached at one of their ends to a common holder rail (2) by means of at least one weld,
**characterised in that**
the holder rail (2) has openings (7) provided at the intervals corresponding to the posts (3) and the posts (3) are attached at their end to the holder rail (2) by welds (12) formed in the said openings (7).

5. Method for the production of a stud-post strip according to Claim 4,
**characterised in that**
the openings (7) in the holder strip (2) are filled completely or essentially completely by the welds (12).

6. Method for the production of a stud-post strip according to Claim 4,
**characterised in that**
the holder rail (2) is held in a transverse groove (10) at the end of the post head (5).

7. Method for the production of a stud-post strip according to Claim 4,
**characterised in that**
the holder rail (2) consists of steel strip.

## Revendications

1. Procédé de fabrication d'un listel à goujons pour des armatures relevées, utilisées pour de dalles en béton armé, comprenant plusieurs goujons (3) disposés de façon parallèle entre eux et espacés les uns des autres, lesquels goujons comprennent, au niveau des deux extrémités de leur corps de goujon (4), à chaque fois une tête de goujon (5, 6) élargie, par exemple en forme d'assiette, et sont fixés, par l'une de leurs extrémités, sur un rail commun (2) de fixation des goujons, au moyen au moins d'une pièce de jonction (8) conformée frontalement, **caractérisé en ce que** la pièce de jonction (8) frontale de la tête de goujon (5, 6) est déformée par un processus de formage à froid, pour obtenir un engagement de jonction par sûreté de forme, avec le rail (2) de fixation des goujons.

2. Procédé de fabrication d'un listel à goujons selon la revendication 1, listel à goujons dans lequel la pièce de jonction (8) est logée par sûreté de forme dans une ouverture (7) du rail (2) de fixation des goujons, **caractérisé en ce qu'**un tenon à rivet (8'), servant de pièce de jonction, est introduit à travers l'ouverture (7) du rail (2) de fixation des goujons et riveté.

3. Procédé de fabrication d'un listel à goujons selon la revendication 1 ou 2, **caractérisé en ce que** le rail (2) de fixation des goujons est inséré dans une rainure transversale (10) frontale de la tête de goujon (5) et **en ce que** les deux bords (10a) de la rainure transversale (10), formant la pièce de jonction, sont matés latéralement par rapport au rail (2) de fixation de goujons.

4. Procédé de fabrication d'un listel à goujons pour des armatures relevées, utilisées pour des dalles en béton armé, comprenant plusieurs goujons (3) disposés de façon parallèle entre eux et espacés les uns des autres, lesquels goujons comprennent, au niveau des deux extrémités de leur corps de goujon (4), à chaque fois une tête de goujon (5, 6) élargie, par exemple en forme d'assiette, et sont fixés, par l'une de leurs extrémités, sur un rail commun (2) de fixation des goujons, au moyen au moins d'une soudure, **caractérisé en ce que** le rail (2) de fixation des goujons comprend en tout cas des ouvertures (7) dans l'intervalle prévu pour les goujons (3) et **en ce que** les goujons (3) sont reliés au rail (2) de fixation des goujons par des points de soudure (12) prévus frontalement dans les ouvertures (7).

5. Procédé de fabrication d'un listel à goujons selon la revendication 4, **caractérisé en ce que** les ouvertures (7) sont comblées complètement ou presque complètement par les points de soudure (12), dans le rail (2) de fixation des goujons.

6. Procédé de fabrication d'un listel à goujons selon la revendication 4, **caractérisé en ce que** le rail (2) de fixation des goujons est logé dans une rainure transversale (10) frontale de la tête de goujon (5).

7. Procédé de fabrication d'un listel à goujons selon la revendication 4, **caractérisé en ce que** le rail (2) de fixation des goujons est en acier plat.
